# EUROPÄISCHE PATENTSCHRIFT

(11) **EP 0 118 415 B1**
(45) Veröffentlichungstag und Bekanntmachung des Hinweises auf die Patenterteilung: **25.11.1987**
(21) Anmeldenummer: 84890027.0
(22) Anmeldetag: 08.02.1984
(51) Int. Cl.: F23J 13/08

(54) **Reservekaminverschluss**
Relief chimney closure
Obturateur d'une cheminée de réserve

(30) Priorität: 09.02.1983 AT 438/83
(43) Veröffentlichungstag der Anmeldung: 12.09.1984
(73) Patentinhaber: Eggert, Heinz, A-5020 Salzburg (AT)
(72) Erfinder: Eggert, Heinz, A-5020 Salzburg (AT)
(74) Vertreter: Itze, Peter, Dipl.-Ing.

## Beschreibung

Die Erfindung bezieht sich auf einen Reservekaminverschluß mit einem die Ausmündung des Kaminzuges Abschließenden Deckel.

Wohnhäuser weisen in der Regel Kamine auf, die ein- oder mehrzügig ausgeführt sind. Durch Umstellung auf moderne Heizsysteme bleiben in Althäusern vielfach Kaminzüge unbenutzt. Es kommt aber auch vor, daß Entlüftungsschächte nicht benutzt werden. In ihrer kühlbohrungsartigen Funktion führen unbenutzte und in der Praxis oben unverschlossene Kaminzüge oder dergleichen bei tiefen Außentemperaturen erhebliche Wärmemengen ab. Sind die Kaminzüge einem beheizten Kamin benachbart, können sich diese Verluste vervielfachen. Der prozentuelle Anteil dieser Verluste an den gesamten Wärmeverlusten einer Gebäudehülle steigt mit dem Dämmniveau.

Gemäß der GE-A-1 134 633 ist es bekannt, einen Kaminzug mit einem Deckel abzuschließen, wenn er nicht benutzt wird. Nachdem Kamine infolge der Dachkonstruktion häufig weit über die Gebäudedämmhülle hinausragen, sind auch durch Verschließen mit einem solchen Deckel erhebliche Wärmeverluste nicht zu vermeiden.

Der Erfindung liegt die Aufgabe zugrunde, durch nichtbenutzte Kaminzüge hervorgerufene Wärmeverluste zu unterbinden.

Erfindungsgemäß wird diese Aufgabe dadurch gelöst, daß an dem Kamindeckel ein oder mehrere Dämmpfropfen aufgehängt sind, die mit dem Deckel über ein Ankerelement verbunden und im Verlauf des Kaminzuges im Bereich der Dämmung der Gebäudehülle placierbar und gegebenenfalls mit Gewichten beschwert sind. Dadurch wird außer der Vermeidung von Wärmeverlusten auch verhindert, daß sich, wie bei de bekannten Ausbildung, im kalten Teil des Kaminzuges und am Kamindeckel Kondensat niederschlägt. Diese Kondensatbildung müßte nämlich durch entsprechende Entlüftung verhindert werden, was wieder zu Wärmeverlusten durch den nicht benutzten Kaminzug führen würde. Durch die Gewichtsbeschwerung können die Dämmpfropfen leicht in den Kaminzug abgesenkt werden, wobei zusätzlich durch die Gewichte auch der Kamindeckel auf der Kaminkrone festgehalten wird. Die erfindungsgemäße Ausbildung erlaubt es dabei, den bzw. die Dämmpfropfen genau auf, die Höhe der Gebäudedämmung abzusenken, wodurch auch bei hochgedämmten Gebäudehüllen eine technisch einwandfreie Unterbindung der Wärmeverluste durch einen unbenutzten Kamin gewährleistet ist, u. zw. insbesondere dann, wenn zusätzlich das Kaminmauerwerk eine Außendämmung aufweist ur der erfindungsgemäße Reservekaminverschluß mit mehreren Dämmpfropfen abschließt.

Aus Gründen des Blitzschutzes kann das Ankerelement vorteilhafterweise aus elektrisch nicht leitendem Material bestehen. Um auch bei an einer vertikalen Wand seitlich ausmündenden Kaminzügen eine zuverlässige Abdichtung zu erzielen, kann bei einem in vertikaler Lage eingebauten Kamindeckel eine Stütze zur Festlegung des Deckels in der gewünschten Lage vorgesehen sein. Schließlich kann der Dämmpfropfen eine Dampfsperre aufweisen, u. zw. vorzugsweise an der Unterseite des untersten Pfropfens. Damit ist, was mit einem herkömmlichen Kamindeckel nicht möglich ist, der Kaminzug in bauphysikalisch einwandfreier Weise noch dichter abschließbar, da die schon angeführte Kondensatbildung im kalten Teil des Kaminzuges und an der Innenseite des Deckels wirksam ausgeschaltet ist.

In der Zeichnung sind zwei Ausführungsbeispiele des Erfindungsgegenstandes dargestellt. Es zeigt
Figur 1 einen Längsschnitt durch einen über ein Satteldach hinausgeführten Kaminzug, der mit dem erfindungsgemäßen Verschluß abgeschlossen ist, und
Figur 2 einen Längsschnitt durch einen mit seitlichen Auslässen versehenen Kaminzug, der gleichfalls mit dem erfindungsgemäßen Verschluß versehen ist.

Ein über ein Satteldach 4 hinausgeführter Kamin 1 weist zwei Kaminzüge 2, 3 auf, wobei der Kaminzug 2 ein unbenutzter Reservekamin ist. Der Kamin 1 durchdringt die mit der Dämmung 6 versehene Gebäudehülle 5. Innerhalb der Gebäudehülle 5 weist das Kaminmauerwerk an seiner Außenseite in der Regel Raumtemperatur auf. Im Kaminzug wird bei niederer Außentemperatur die eingeschlossene Luftsäule daher durch die Wandung hindurch vom Raum her aufgeheizt. Ist der Kaminzug nach oben offen, dann kommt es zu einem Luftaustausch zwischen Luftsäule und Außenluft. Dies wird noch dadurch intensiviert, wenn beispielsweise der Kaminzug 1 beheizt wird und die Luftsäule 2 dadurch ein höheres Temperaturniveau erhält. Sowohl die Luftsäulen der Kaminzüge als auch das Kaminmauerwerk führen so Wärme aus der Gebäudedämmhülle heraus.

Zur Vermeidung dieses unerwünschten Wärmeentzuges weist der Kamin 1 eine zusätzliche Außendämmung 12 auf, so daß der in ihm nach außerhalb der Gebäudehülle abfließenden Wärme ein erhöhter Wärmedurchlaßwiderstand entgegenwirkt. Die Luftsäule des Kaminzuges 2 ist durch einen Dämmpfropfen 10 unterbrochen, welcher im Bereich der Dämmung 6 der Gebäudehülle 3 angeordnet ist. Die im Kamin 1 innerhalb der Außendämmung 12 abfließende Wärme erwärmt die Luftsäule über dem Dämmpfropfen 10, aus welchem Grund im oberen Randbereich der Dämmung 12 ein weiterer Dämmpfropfen 13 angeordnet ist. Diese Anordnung genügt einer dämmniveaumäßig sehr hochwertigen Gebäudehülle. Weitere zwischen den Dämmpfropfen 10 und 13 angeordnete Dämmpfropfen sind wirkungsverbessernd, wenn die Dämmpfropfenlänge das 0,2 bis 0,7-fache des Kamindurchmessers oder das 1 bis 2-fache der Dämmstärke der Dämmung 6 oder des Wärmedurchgangskoeffizienten beträgt. Zum Zweck des Absenkens der Dämmpfropfen 10, 13 in den Kaminzug 2 weisen diese abdeckplattenartige Gewichte 11 auf, welche über das Ankerelement 9, an welchem die Dämmpfropfen in den Kaminzug 2 abgesenkt werden, den Kamindeckel 7 gegen Verschieben festhalten. Das Ankerelement 9 kann sowohl als Stange als auch als flexibles Zugelement, wie Seil, Kette, Band oder dergleichen, ausgeführt sein. Um die Erdung des Kamindeckels aus Gründen des Blitzschutzes überflüssig zu machen, besteht das Ankerelement 9 vorzugsweise aus mineralischem oder organischem, also elektrisch nicht leitendem Werkstoff.

Der in Figur 2 dargestellte Kamin weist seitliche Rauchauslässe 14 für den Kaminzug 2 auf, wobei mit 5 die Gebäudehülle, mit 6 deren Außendämmung und mit 15 die Dachhaut bezeichnet ist. Der Kamindeckel 7 ist vorzugsweise an einer der wetterseitigen Rauchauslaßöffnungen 14 vertikal angeordnet. Ein Haltebügel 16 stützt den Kamindeckel 7 vertikal ab und zentriert ihn. Das Ankerelement 9, daß durch einen Fortsatz des Haltebügels 16 oder durch eine separate Stütze zum Zentrum des Kaminzuges hin abgespreizt wird, zieht infolge der den Dämmpfropfen 10 beschwerenden Gewichte den Kamindeckel 7 horizontal gegen das Kaminmauerwerk. An der Unterseite weist der Dämmpfropfen eine als Dampfsperre wirkende Abdeckung 17 auf. Zu diesem Zweck ist eine Kunststoff- oder Metallfolie an der Unterseite des Dämmpfropfens befestigt oder im unteren Bereich des Dämmpfropfens als Zwischenschicht eingebaut. Dadurch ist eine Wasserdampfübertragung durch den Dämmpfropfen und damit eine Kondensatbildung in den kalten oberen Kaminzügen weitgehend verhindert.

## Patentansprüche

1. Reservekaminverschluß mit einem die Ausmündung des Kaminzuges abschließenden Deckel (7), dadurch gekennzeichnet, daß an dem Kamindeckel (7) ein oder mehrere Dämmpfropfen (10, 13) aufgehängt sind, die mit dem Deckel (7) über ein Ankerelement (9) verbunden und im Verlauf des Kaminzuges (2, 3) im Bereich der Dämmung (6) der Gebäudehülle (5) plazierbar und gegebenenfalls mit Gewichten (11) beschwert sind.

2. Reservekaminverschluß nach Anspruch 1, dadurch gekennzeichnet, daß das Ankerelement (9) aus elektrisch nicht leitendem Werkstoff besteht.

3. Reservekaminverschluß nach Anspruch 1 oder 2, dadurch gekennzeichnet, daß bei einem in vertikaler Lage eingebauten Kamindeckel (7) eine Stütze (16) zur Festlegung des Deckels (7) in der gewünschten Lage vorgesehen ist.

4. Reservekaminverschluß nach einem der Ansprüche 1 bis 3, dadurch gekennzeichnet, daß der bzw. die Dämmpfropfen (10, 13) eine Dampfsperre (17) aufweisen, u. zw. vorzugsweise an der Unterseite des untersten Pfropfens (10).

## Claims

1. Relief chimmney closure with a closable cover (7) at the mouth of a chimney flue, characterised by one or several insulating plugs (10, 13) suspended from the chimney cover (7), which plug(s) is or are attached to the cover (7) by means of an anchoring element (9) and which can be positioned inside the chimney flue (2, 3) in the insulation area (6) of the top of a building (5), and if necessary loaded by weights (11).

2. Relief chimney closure as claimed in claim 1, and characterised in that the anchoring element (9) comprises non-electrically conductive material.

3. Relief chimney closure as claimed in claim 1 or 2, and characterised by a support (16) adapted to secure the chimney cover (7) vertically in a required position in a chimney.

4. Relief chimney enclosure as claimed in claim 1, 2 or 3, and characterised in that the insulating plug (10, 13) include a vapour barrier (17), the latter being mainly located on the underside of the lowermost plug (10).

## Revendications

1. Fermeture de cheminée de réserve comportant un couvercle (7) obturant la sortie du tuyau de tirage, caractérisée en ce qu'un ou plusieurs tampons isolants (10, 13) sont suspendus au couvercle de cheminge (7), lesquels sont reliés au couvercle (7) par l'intermédiaire d'un élément d'ancrage (9) et peuvent être placés sur le trajet du tuyau de tirage (2, 3) au voisinage de l'isolation (6) de la couverture extérieure (5) du bâtiment, et éventuellement grevés de poids (11).

2. Fermeture de cheminée de réserve selon la revendication 1, caractérisée en ce que l'élément d'ancrage (9) est constitué par une matière électriquement non conductrice.

3. Fermeture de cheminge de réserve selon la revendication 1 ou 2, caractérisée en ce que, dans le cas d'un couvercle de cheminée (7) monté en position verticale, un appui (16) est prévu pour fixer le couvercle (7) dans la position souhaitée.

4. Fermeture de cheminée de réserve selon l'une des revendications 1 à 3, caractérisée en ce que le tampon isolant ou les tampons isolants (10, 13) comportent un écran à la vapeur (17), et cela, de préférence, sur la face inférieure du tampon (10) situé le plus bas.
